# FASCICULE DE BREVET EUROPEEN

(11) **EP 1 176 566 B1**
(45) Date de publication et mention de la délivrance du brevet: **29.03.2006**
(21) Numéro de dépôt: 01402017.6
(22) Date de dépôt: 26.07.2001
(51) Int. Cl.: G08B 13/24, G08B 15/00, G07D 7/10, G06K 19/067

(54) **Procédé de sécurisation d'articles sensibles, et articles associés**
Verfahren zur Sicherung von bedeutenden Artikeln und Artikel gemäss diesem Verfahren
Method for securing mattering articles and articles related to them

(30) Priorité: 28.07.2000 FR 0009933
(43) Date de publication de la demande: 30.01.2002
(73) Titulaire: BANQUE DE FRANCE, F-75001 Paris (FR)
(72) Inventeur: Perron, Maurice, 78290 Viroflay (FR); Dumery, Thierry, 63730 Les Martres de Veyre (FR)
(74) Mandataire: Le Forestier, Eric

(56) Documents cités:
- EP-A- 0 293 222
- US-A- 4 408 156
- US-A- 5 581 257
- US-A- 5 614 824

## Description

La présente invention concerne un procédé de sécurisation d'articles sensibles, et un article sensible objet d'un tel procédé.

L'invention trouve une application avantageuse dans la fabrication de billets de banque ou de documents fiduciaires, mais peut également s'appliquer à la fabrication d'étiquettes d'authentification de produits sensibles ou à la sécurisation de tout produit sensible.

On connaît de nombreuses techniques pour associer à un objet un marquage imperceptible à un observateur, mais pouvant être reconnu par une machine à des fins d'authentification.

Il est ainsi connu d'intégrer dans des billets de banque des marquages invisibles à l'oeil nu, mais possédant des propriétés optiques, électromagnétiques ou électriques spécifiques, seules des machines adaptées pouvant déterminer la présence de ces propriétés.

Plus précisément, il existe des procédés permettant d'intégrer dans le papier de billets de banque des fibres, par exemple métalliques, ayant des propriétés électriques ou électromagnétiques spécifiques, reconnaissables à distance par des machines aptes à émettre un signal d'excitation des fibres et à recueillir et reconnaître une signature spécifique desdites fibres.

On trouvera un exemple d'un tel procédé dans le brevet US 4 265 703.
Les fibres peuvent ainsi être détectables par lecture hyperfréquence (de type micro-ondes en particulier) ou par mesure de champ magnétique (les fibres fournissant alors une signature magnétique spécifique).

De telles dispositions constituent des éléments de sécurité des billets, mais ne garantissent pas de manière absolue l'absence de contrefaçon car il est toujours possible que des faussaires aient connaissance des caractéristiques de la réponse attendue des billets à une excitation d'authentification, et élaborent des moyens de marquage reproduisant ces caractéristiques.

Par ailleurs, il serait avantageux, dans certaines circonstances, de distinguer plus particulièrement un lot donné de billets ou de produits sensibles par un marquage spécifique, afin de suivre le cheminement de ces billets ou objets une fois mis en circulation.

Ceci pourrait être utilisé pour établir une traçabilité du cheminement du lot spécifique, à des fins statistiques par exemple. On pourrait ainsi imaginer d'associer à un lot particulier de produits tels que des flacons de parfum un tel marquage spécifique, pour visualiser la diffusion géographique des flacons de ce lot. Ceci pourrait également être mis en oeuvre pour le marquage de lots de billets de banque particuliers.

Un but de l'invention est de permettre de réaliser un marquage d'objets sensibles tels que des billets de banque, avec un niveau de sécurité accru par rapport aux dispositions connues évoquées ci-dessus.

Un autre but de l'invention est de permettre en outre d'établir une traçabilité sur des lots particuliers de tels objets sensibles.

On précise qu'on connaît par le document US 5 581 257 un système radio fréquence d'identification automatique.

Ce document mentionne la possibilité d'altérer la réponse du document à une excitation donnée.

On pourrait certes envisager de mettre en oeuvre un tel système pour marquer un document de sécurité tel qu'un billet de banque.

Mais l'intégration dans un document de sécurité d'un marqueur du type de celui enseigné par ce document peut se révéler problématique.

En outre, US 5 581 257 se contente de mentionner la possibilité « d'altérer » la réponse d'un marqueur - typiquement pour supprimer cette réponse. Il n'est dans US 5 581 257 fourni aucune indication qui permettrait d'atteindre les objectifs exposés ci-dessus - en particulier en ce qui concerne l'établissement d'une traçabilité sur des lots particuliers d'objets sensibles.

Afin d'atteindre les objectifs mentionnés ci-dessus, l'invention concerne selon un premier aspect un procédé de sécurisation d'un document fiduciaire suivant la revendication 1.

Des aspects préférés mais non limitatifs, du procédé selon l'invention sont les suivants:
- ladite modification de propriété est effectuée sans contact avec l'article,
- ladite modification de propriété est réalisée par exposition à un champ électrique ou magnétique,
- ledit marqueur dont une propriété est modifiée est réalisé sous la forme de tronçons de fibres métalliques reliés par des liaisons pouvant être ouvertes par exposition à un champ électrique ou magnétique,
- ladite propriété modifiée est liée à un coefficient de réflexion de micro-ondes,
- lesdites liaisons sont réalisées par des microactionneurs,
- lesdites liaisons sont réalisées par des structures déformables par magnétostriction,
- ladite modification de propriété est réversible,
- ledit article est réalisé sur un support de papier,
- ledit marqueur présentant une réponse caractéristique à une excitation donnée est intégré audit article sous forme de fibres, planchettes ou particules métalliques,
- ledit marqueur présentant une réponse caractéristique à une excitation donnée est intégré à une encre d'impression dudit article,
- ledit marqueur présentant une réponse caractéristique à une excitation donnée est intégré à un fil de sécurité, ledit fil étant lui-même intégré audit article,
- ladite modification de propriété est contrôlable.

Selon un deuxième aspect, l'invention concerne également un document fiduciaire en accord avec la revendication 13

Des aspects préférés mais non limitatifs, du document fiduciaire selon l'invention sont les suivants :
- ladite modification de propriété est réalisée par exposition à un champ électrique ou magnétique.
- ladite propriété modifiée est liée à un coefficient de réflexion de micro-ondes.
- lesdites liaisons sont réalisées par des microactionneurs.
- lesdites liaisons sont réalisées par des structures déformables par magnétostriction.
- ledit marqueur présentant une réponse caractéristique à une excitation donnée est intégré audit document sous forme de fibres, planchettes ou particules métalliques.
- le marqueur présentant une réponse caractéristique à une excitation donnée est intégré à une encre d'impression dudit document.
- ledit marqueur présentant une réponse caractéristique à une excitation donnée est intégré à un fil de sécurité, ledit fil étant lui-même intégré audit document.

D'autres aspects, buts et avantages de l'invention apparaîtront mieux à la lecture de la description suivante de formes préférées de réalisation de l'invention, qui est faite en référence au marquage de billets de banque, mais on comprendra que l'invention peut être mise en oeuvre avec tout type d'article sensible.

On a dit qu'il était connu d'associer à des billets de banque des moyens de marquage imperceptible à un observateur tels que des fibres métalliques, dont la présence dans le billet ne peut être reconnue que par une machine adaptée. De telles fibres constituent ainsi des marqueurs de sécurité du billet. Et il est possible d'associer à un billet d'autres types de marqueurs, ayant une propriété physique, chimique, voire biologique, particulière.

On va maintenant décrire un billet comportant un marqueur de sécurité dont, selon l'invention, la réponse caractéristique à une émission d'excitation peut être modifiée si désiré.

Ainsi, selon un aspect essentiel de l'invention, il est possible de traiter spécifiquement un billet ou un lot de billets particulier pour modifier la réponse des billets du lot à l'excitation de la machine d'authentification. La trame fibreuse des billets comprend des fibres métalliques dont une machine d'authentification est apte à déterminer la conductivité électrique.

Pour être intégrables dans le papier du billet et esthétiquement acceptables, ces fibres doivent avoir un diamètre adapté (60 µm maximum pour un papier dont le grammage est de l'ordre de 100 g/m²), avec d'une longueur pouvant aller jusqu'à quelques centimètres.

Lorsqu'on expose un billet contenant de telles fibres à un rayonnement de micro ondes, une partie de ce rayonnement est absorbée par les fibres tandis que la partie non absorbée est réfléchie.

Et le rapport entre la partie réfléchie et la partie absorbée dépend des caractéristiques des fibres, entre autres de leur diamètre ou d'une dimension caractéristique, de leur longueur, et de l'implantation des fibres dans le billet (concentration et dispersion des fibres).

Ainsi, il est possible de concevoir une machine d'authentification munie de moyens d'émission de rayonnement micro ondes, et de moyens de réception et de mesure de la partie du rayonnement réfléchie. Une telle machine permet de caractériser la présence des fibres dans les billets, et les caractéristiques des fibres énoncées ci-dessus.

Le rapport entre l'énergie micro ondes réfléchie et absorbée peut ainsi être défini comme représentatif d'une conductivité micro ondes des fibres. Et cette conductivité est directement liée aux caractéristiques des fibres, et en particulier à leur longueur.

Pour distinguer les billets du lot choisi, on modifie selon l'invention la conductivité des fibres présentes dans ces billets particuliers en mettant en oeuvre une technique de modification de conductivité actionnable à distance tel que décrite ci-dessous.

Pour mettre en oeuvre une telle modification de la conductivité des fibres et selon un premier mode de réalisation, au moins certaines desdites fibres ont été constituées en deux ou plusieurs tronçons de fibre, les tronçons étant reliés deux à deux par des microactionneurs.

Un microactionneur est une nanostructure constituée par dépôt sous vide (ou éventuellement par une autre technique, par exemple dépôt électrolytique) de couches de particules sur un substrat (de silicium par exemple).

Et il est possible de modifier l'état d'un tel microactionneur par exposition à un champ électrique. En fonction des caractéristiques du microactionneur, la valeur de seuil du champ électrique au-delà de laquelle la structure du microactionneur est modifiée peut être très faible.

Toutefois, dans le cadre de l'invention, on mettra en oeuvre des microactionners dont la structure ne peut être modifiée que par exposition à un champ supérieur à un seuil de l'ordre de quelques dizaines de Voit, de préférence de l'ordre de 150 Volt.

Plus précisément, les microactionneurs sont déposés à l'aide de masques de manière à relier deux tronçons de fibres.

Les tronçons de fibre ont quant à eux été constitués par découpage par attaque chimique d'une fibre, qui a été elle-même fabriquée par dépôts de métal électriquement conducteur sur un substrat tel que du silicium.

De tels dépôts peuvent avoir une épaisseur totale de l'ordre de quelques microns à quelques dizaines de microns. L'attaque chimique peut être réalisée par dépôt d'acide ou de soude, en fonction du métal constitutif de la fibre.

On constitue ainsi des billets comportant un marquage imperceptible sous la forme de fibres métalliques, les caractéristiques dudit marquage imperceptible pouvant être altérées suite à l'exposition du billet à un champ électrique supérieur au seuil mentionné plus haut.

En effet, si on expose ces billets à un champ électrique dont la valeur est supérieure à ce seuil, les microactionneurs sont activés de sorte que les tronçons de fibre sont disjoints les uns des autres, et la conductivité du billet s'en trouve modifiée.

Ainsi, les microactionneurs jouent le rôle d'interrupteurs actionnables par exposition à un champ électrique, pour modifier la réponse du billet à l'exposition du rayonnement de la machine d'authentification.

Et étant donnée la valeur importante du seuil de champ électrique d'actionnement de microactionneurs, une modification intempestive de la structure des fibres, et donc des caractéristiques de la réponse du billet, est évitée.

Selon un mode de réalisation alternatif, les microactionneurs peuvent être remplacés par des structures se déformant géométriquement sous exposition à un champ magnétique, sous l'effet d'un phénomène de magnétostriction.

Dans ce cas, la déformation de ces structures est adaptée pour séparer les tronçons de fibres, de sorte que la conductivité du billet est également altérée par suite de l'ouverture de l' « interrupteur » que constitue l'élément déformable.

Les marqueurs peuvent encore être fabriqués en utilisant une nappe de matériau ferroélectrique déposée sur un support polymère souple découpé en fibres, fils ou toute autre type de particule de faibles dimensions (jusqu'à quelques dizaines de micron en épaisseur et quelques mm² en surface).

Ces particules peuvent ensuite être intégrées directement dans la trame du papier des billets, ou bien dans une encre d'impression du billet, ou encore déposés directement sur le billet (ils pourront dans ce cas être recouverts d'un vernis).

Ils peuvent être également fabriqués à partir d'un support en fil polymère de quelques microns de diamètre sur lequel on a déposé ces matériaux ferroélectriques suivis de leurs couches de protection. Le fil est ensuite lui-même déposé sur le papier, ou intégré à la trame du papier du billet. De cette manière, on combine les caractéristiques des matériaux ferroélectriques avec celles des fibres.

On a dit qu'une application préférée de l'invention concernait la sécurisation des billets de banque ; toutefois il est comme on l'a dit également possible de mettre l'invention en oeuvre sur d'autres types d'articles sensibles. En particulier, on pourra réaliser selon l'invention des articles ou documents de sécurité réalisés non pas sur un support papier, mais sur un support en polymère (billet à trame fibreuse comportant des polymères, ou supports de type carte de crédit, insertion dans une colle associée au support).

Il est donc possible selon l'invention de traiter spécifiquement un lot de produits sensibles tels que des billets, munis d'un marquage imperceptible, pour modifier les caractéristiques de ce marquage afin de distinguer le lot en question.

Bien entendu, l'invention n'est pas limitée aux modes de réalisation décrits ci-dessus.

L'invention permet notamment de contrôler les caractéristiques de la réponse des billets lorsque les fibres ont été disjointes.

De la sorte, l'authentification par une machine peut résulter en :
- une valeur de billet valide, mais non modifié, si la réponse du billet est conforme à une réponse de référence de billet valide, mémorisée dans une mémoire de la machine d'authentification,
- une valeur de billet valide, modifié (billet valide que l'on a traité pour le marquer spécifiquement), ladite valeur de billet valide modifié étant également prédéfinie dans une mémoire de la machine d'authentification, et constituant une deuxième valeur de référence différente de la première,
- ou bien une valeur de billet non valide.

Et le traitement de modification de réponse peut être irréversible, ou bien réversible.

En outre, ce traitement peut être effectué à distance comme dans les modes de réalisation décrits ci-dessus (exposition à un champ électrique ou magnétique), mais également être effectué par contact avec les billets ou produits à modifier.

Enfin, si une application préférée de l'invention consiste à modifier une réponse de type électrique (les fibres métalliques produisant un effet d'antenne pour absorber certaines micro ondes et en réfléchir d'autres), la réponse dont on souhaite altérer les caractéristiques peut également être magnétique (et l'altération de la réponse pourra dans ce cas consister en l'application d'un champ magnétique d'excitation de manière à provoquer une résonance magnétique et modifier les caractéristiques magnétiques des marqueurs, qui peuvent être des fibres à magnétisme doux).

Et il est bien entendu possible de superposer en association avec un même objet sensible des marqueurs électriques et des marqueurs magnétiques, les machines d'authentification pouvant dans ce cas comporter des moyens pour exciter les marqueurs de l'objet et recevoir leur réponse uniquement électrique, ou uniquement magnétique, ou bien électrique et magnétique à la fois.

Et dans ce dernier cas, il est possible de ne modifier qu'un type de réponse (électrique ou magnétique) pour distinguer le produit que l'on souhaite suivre plus particulièrement.

## Revendications

1. Procédé de sécurisation de document fiduciaire comprenant :
• L'intégration audit document d'au moins un marqueur présentant une réponse caractéristique à une excitation donnée, ladite excitation donnée et ladite réponse caractéristique pouvant être de nature électrique et/ou magnétique, ladite réponse étant imperceptible à un observateur,
• L'exposition du document à ladite excitation donnée,
• Le recueil de ladite réponse,
• Et la vérification de l'authenticité du document par comparaison de la réponse à une référence,
**caractérisé en ce que** le procédé comprend également la modification contrôlée d'une propriété dudit marqueur de façon à modifier ladite réponse caractéristique, de sorte que lors de l'authentification du document les réponses caractéristiques possibles correspondent à :
• Une valeur de document valide, mais non modifié, si la réponse du document est conforme à une réponse de référence de document valide, mémorisée dans une mémoire de la machine d'authentification,
• Une valeur valide, modifié, ladite valeur de document valide modifiée étant également prédéfinie dans une mémoire de la machine d'authentification, et constituant une deuxième valeur de référence différente de la première,
• Une valeur de document non valide.

2. Procédé selon la revendication 1, **caractérisé en ce que** ladite modification de propriété est effectuée sans contact avec le document.

3. Procédé selon la revendication 2, **caractérisé en ce que** ladite modification de propriété est réalisée par exposition à un champ électrique ou magnétique.

4. Procédé selon la revendication 3, **caractérisé en ce que** ledit marqueur dont une propriété est modifiée est réalisé sous la forme de tronçons de fibres métalliques reliés par des liaisons pouvant être ouvertes par exposition à un champ électrique ou magnétique.

5. Procédé selon la revendication 3 ou 4, **caractérisé en ce que** ladite propriété modifiée est liée à un coefficient de réflexion de micro-ondes.

6. Procédé selon les revendications 4 et 5 prises dans leur ensemble, **caractérisé en ce que** lesdites liaisons sont réalisées par des microactionneurs.

7. Procédé selon la revendication 4, **caractérisé en ce que** lesdites liaisons sont réalisées par des structures déformables par magnétostriction.

8. Procédé selon l'une des revendications précédentes, **caractérisé en ce que** ladite modification de propriété est réversible.

9. Procédé selon l'une des revendications précédentes, **caractérisé en ce que** ledit document est réalisé sur un support de papier.

10. Procédé selon la revendication 9, **caractérisé en ce que** ledit marqueur présentant une réponse caractéristique à une excitation donnée est intégré audit document sous forme de fibres, planchettes ou particules métalliques.

11. Procédé selon l'une des revendications précédentes, **caractérisé en ce que** ledit marqueur présentant une réponse caractéristique à une excitation donnée est intégré à une encre d'impression dudit document.

12. Procédé selon l'une des revendications précédentes, **caractérisé en ce que** ledit marqueur présentant une réponse caractéristique à une excitation donnée est intégré à un fil de sécurité, ledit fil étant lui-même intégré audit document.

13. Document fiduciaire réalisé sur un support papier ou polymère intégrant au moins un marqueur dont une propriété électrique ou électromagnétique est modifiable de manière à modifier de manière contrôlée la réponse dudit marqueur à un champ d'excitation électrique ou électromagnétique, de sorte que la réponse peut résulter en :
• Une valeur d'article valide, mais non modifié, si la réponse de l'article est conforme à une réponse de référence d'article valide, mémorisée dans une mémoire de la machine d'authentification,
• Une valeur valide, modifié, ladite valeur d'article valide modifiée étant également prédéfinie dans une mémoire de la machine d'authentification, et constituant une deuxième valeur de référence différente de la première,
• Ou bien une valeur d'article non valide,
et ledit marqueur dont une propriété est modifiée est réalisé sous la forme de tronçons de fibres métalliques reliés par des liaisons pouvant être ouvertes par exposition à un champ électrique ou magnétique.

14. Document fiduciaire selon la revendication précédente, **caractérisé en ce que** lesdites liaisons sont réalisées par des microactionneurs.

15. Document fiduciaire selon la revendication précédente, **caractérisé en ce que** lesdits microactionneurs sont des nanostructures constituées par dépôt de couches de particules sur un substrat.

16. Document fiduciaire selon la revendication précédente, **caractérisé en ce que** les microactionneurs sont déposés à l'aide de masques de manière à relier deux tronçons de fibres.

17. Document fiduciaire selon l'une des deux revendications précédentes, **caractérisé en ce que** les microactionneurs correspondent à des dépôts dont l'épaisseur totale est de l'ordre de quelques microns à quelques dizaines de microns.

18. Document fiduciaire selon l'une des trois revendications précédentes, **caractérisé en ce que** la structure desdits microactionneurs ne peut être modifiée que par exposition à un champ supérieur à un seuil de l'ordre de quelques dizaines de Volt.

19. Document fiduciaire selon la revendication précédente, **caractérisé en ce que** ledit seuil est de l'ordre de 150 Volt.

20. Document fiduciaire selon l'une des sept revendications précédentes, **caractérisé en ce que** ladite propriété modifiée est liée à un coefficient de réflexion de micro-ondes.

21. Document fiduciaire selon la revendication 13, **caractérisé en ce que** lesdites liaisons sont réalisées par des structures déformables par magnétostriction.

22. Document fiduciaire selon la revendication 13, **caractérisé en ce que** lesdites liaisons sont réalisées par des fibres à magnétisme doux.

23. Document fiduciaire selon l'une des revendications 13 à 22, **caractérisé en ce que** ledit marqueur présentant une réponse caractéristique à une excitation donnée est intégré audit document sous forme de fibres, planchettes ou particules métalliques.

24. Document fiduciaire selon l'une des revendications 13 à 22, **caractérisé en ce que** le marqueur présentant une réponse caractéristique à une excitation donnée est intégré à une encre d'impression dudit document.

25. Document fiduciaire selon l'une des revendications 13 à 22, **caractérisé en ce que** ledit marqueur présentant une réponse caractéristique à une excitation donnée est intégré à un fil de sécurité, ledit fil étant lui-même intégré audit document.

## Patentansprüche

1. Verfahren zur Sicherung vertraulicher Dokumente, umfassend:
• Integration von mindestens einem Marker in dieses Dokument, der eine charakteristische Antwort auf eine gegebene Anregung zeigt, wobei die gegebene Anregung und die charakteristische Antwort von elektrischer und/oder magnetischer Art sein können und wobei die Antwort für einen Betrachter nicht wahrnehmbar ist,
• Aussetzen des Dokuments gegenüber der gegebenen Anregung,
• Einholen der Antwort,
• und Überprüfung der Authentizität des Dokuments durch vergleich der Antwort mit einer Referenz,
**dadurch gekennzeichnet, dass** das Verfahren auch die kontrollierte Änderung einer Eigenschaft des Markers umfasst, um die charakteristische Antwort zu verändern, so dass bei der Authentifizierung des Dokuments die möglichen charakteristischen Antworten
• einem Wert für ein gültiges, aber nicht verändertes Dokument entsprechen, falls die Antwort des Dokuments der Referenzantwort für ein gültiges Dokument entspricht, die in einem Speicher des Authentifizierungsgerätes gespeichert ist,
• einem gültigen, veränderten Wert entsprechen, wobei dieser Wert für ein gültiges, verändertes Dokument ebenfalls in einem Speicher des Authentifizierungsgerätes vordefiniert ist und einen zweiten, vom ersten unterschiedlichen Referenzwert darstellt,
• einem Wert für ein ungültiges Dokument entsprechen.

2. Verfahren nach Anspruch 1, **dadurch gekennzeichnet, dass** die Eigenschaftsänderung ohne Kontakt mit dem Dokument bewirkt wird.

3. Verfahren nach Anspruch 2, **dadurch gekennzeichnet, dass** die Eigenschaftsänderung durch Aussetzen gegenüber einem elektrischen oder magnetischen Feld realisiert wird.

4. Verfahren nach Anspruch 3, **dadurch gekennzeichnet, dass** der Marker, von dem eine Eigenschaft verändert ist, in Form von Metallfaserstücken realisiert ist, die durch Verbindungen miteinander verbunden sind, welche durch Aussetzen gegenüber einem elektrischen oder magnetischen Feld geöffnet werden können.

5. Verfahren nach Anspruch 3 oder 4, **dadurch gekennzeichnet, dass** die veränderte Eigenschaft mit einem Mikrowellen-Reflexionskoeffizienten verknüpft ist.

6. Verfahren nach den Ansprüchen 4 und 5 zusammen, **dadurch gekennzeichnet, dass** die Verbindungen durch Mikroaktoren realisiert werden.

7. Verfahren nach Anspruch 4, **dadurch gekennzeichnet, dass** die Verbindungen durch Strukturen realisiert sind, die durch Magnetostriktion verformbar sind.

8. Verfahren nach einem der vorangehenden Ansprüche, **dadurch gekennzeichnet, dass** die Eigenschaftsänderung reversibel ist.

9. Verfahren nach einem der vorangehenden Ansprüche, **dadurch gekennzeichnet, dass** das Dokument auf einem Papierträger realisiert ist.

10. Verfahren nach Anspruch 9, **dadurch gekennzeichnet, dass** der Marker, der eine charakteristische Antwort auf eine gegebene Anregung zeigt, in das Dokument in Form von metallischen Fasem, Plättchen oder Partikeln integriert ist.

11. Verfahren nach einem der vorangehenden Ansprüche, **dadurch gekennzeichnet, dass** der Marker, der eine charakteristische Antwort auf eine gegebene Anregung zeigt, in eine Druckfarbe des Dokuments integriert ist.

12. Verfahren nach einem der vorangehenden Ansprüche, **dadurch gekennzeichnet, dass** der Marker, der eine charakteristische Antwort auf eine gegebene Anregung zeigt, in einen Sicherheitsfaden integriert ist, welcher wiederum in das Dokument integriert ist.

13. Vertrauliches Dokument, das auf einem Papier- oder Polymerträger realisiert ist, in den mindestens ein Marker integriert ist, von dem eine elektrische oder elektromagnetische Eigenschaft veränderbar ist, um die Antwort des Markers auf ein elektrisches oder elektromagnetisches Anregungsfeld kontrolliert zu verändern, so dass die Antwort ergeben kann:
• einen Wert für einen gültigen, aber nicht veränderten Artikel, falls die Antwort des Artikels der Referenzantwort für einen gültigen Artikel entspricht, die in einem Speicher des Authentifizierungsgerätes gespeichert ist,
• einen gültigen, veränderten Wert, wobei dieser Wert für einen gültigen, veränderten Artikel ebenfalls in einem Speicher des Authentifizierungsgerätes vordefiniert ist und einen zweiten, vom ersten unterschiedlichen Referenzwert darstellt,
• oder auch einen Wert für einen ungültigen Artikel, und der Marker, von dem eine Eigenschaft verändert ist, in Form von Metallfaserstücken realisiert ist, die durch Verbindungen miteinander verbunden sind, welche durch Aussetzen gegenüber einem elektrischen oder magnetischen Feld geöffnet werden können.

14. Vertrauliches Dokument nach dem vorangehenden Anspruch, **dadurch gekennzeichnet, dass** die Verbindungen durch Mikroaktoren realisiert werden.

15. Vertrauliches Dokument nach dem vorangehenden Anspruch, **dadurch gekennzeichnet, dass** die Mikroaktoren Nanostrukturen sind, die durch Abscheiden von Pärtikefschichten auf ein Substrat gebildet werden.

16. Vertrauliches Dokument nach dem vorangehenden Anspruch, **dadurch gekennzeichnet, dass** die Mikroaktoren mit Hilfe von Masken so abgeschieden werden, dass zwei Faserstücke verbunden werden.

17. Vertrauliches Dokument nach einem der beiden vorangehenden Ansprüche,
**dadurch gekennzeichnet, dass** die Mikroaktoren Abscheidungen entsprechen, deren Gesamtdicke in der Größenordnung von einigen Mikrometem bis einigen zehn Mikrometern liegt

18. Vertrauliches Dokument nach einem der drei vorangehenden Ansprüche,
**dadurch gekennzeichnet, dass** die Struktur der Mikroaktoren nur durch Aussetzen gegenüber einem Feld verändert werden kann, das einen Grenzwert in der Größenordnung von einigen zehn Volt überschreitet.

19. Vertrauliches Dokument nach dem vorangehenden Anspruch, **dadurch gekennzeichnet, dass** der Grenzwert in der Größenordnung von 150 Volt liegt.

20. Vertrauliches Dokument nach einem der sieben vorangehenden Ansprüche,
**dadurch gekennzeichnet, dass** die veränderte Eigenschaft mit einem Mikrowellen-Reflexionskoeffizienten verknüpft ist

21. Vertrauliches Dokument nach Anspruch 13, **dadurch gekennzeichnet, dass** die Verbindungen von Strukturen realisiert sind, die durch Magnetostriktion verformbar sind.

22. Vertrauliches Dokument nach Anspruch 13, **dadurch gekennzeichnet, dass** die Verbindungen durch weichmagnetische Fasem realisiert werden.

23. Vertrauliches Dokument nach einem der Ansprüche 13 bis 22, **dadurch gekennzeichnet, dass** der Marker, der eine charakteristische Antwort auf eine gegebene Anregung zeigt, in das Dokument in Form von metallischen Fasern, Plättchen oder Partikeln integriert ist.

24. Vertrauliches Dokument nach einem der Ansprüche 13 bis 22, **dadurch gekennzeichnet, dass** der Marker, der eine charakteristische Antwort auf eine gegebene Anregung zeigt, in eine Druckfarbe des Dokuments integriert ist.

25. Vertrauliches Dokument nach einem der Ansprüche 13 bis 22, **dadurch gekennzeichnet, dass** der Marker, der eine charakteristische Antwort auf eine gegebene Anregung zeigt, in einen Sicherheitsfaden integriert ist, welcher wiederum in das Dokument integriert ist.

## Claims

1. Method of securing a fiduciary document, comprising:
• the integration with the said document of at least one marker exhibiting a characteristic response to a given excitation, the said given excitation and the said characteristic response being able to be of an electric and/or magnetic nature, the said response being imperceptible to an observer,
• the exposure of the document to the said given excitation,
• the gathering of the said response,
• and the verification of the authenticity of the document by comparing the response with a reference,
**characterized in that** the method also comprises the controlled modification of a property of the said marker so as to modify the said characteristic response, so that during the authentication of the document the possible characteristic responses correspond to:
• a valid, but not modified, document value, if the response of the document is in accordance with a valid document reference response, stored in a memory of the authentication machine,
• a modified, valid value, the said modified valid document value also being predefined in a memory of the authentication machine, and constituting a second reference value different from the first,
• a non-valid document value.

2. Method according to Claim 1, **characterized in that** the said modification of property is performed without contact with the document.

3. Method according to Claim 2, **characterized in that** the said modification of property is carried out by exposure to an electric or magnetic field.

4. Method according to Claim 3, **characterized in that** the said marker, a property of which is modified, is made in the form of pieces of metal fibres connected by bonds that can be opened by exposure to an electric or magnetic field.

5. Method according to Claim 3 or 4, **characterized in that** the said modified property is related to a microwave reflection coefficient.

6. Method according to Claims 4 and 5 taken as a whole, **characterized in that** the said bonds are effected by microactuators.

7. Method according to Claim 4, **characterized in that** the said bonds are effected by structures that can be deformed by magnetostriction.

8. Method according to one of the preceding claims, **characterized in that** the said modification of property is reversible.

9. Method according to one of the preceding claims, **characterized in that** the said document is made on a paper support.

10. Method according to Claim 9, **characterized in that** the said marker exhibiting a characteristic response to a given excitation is integrated with the said document in the form of fibres, slivers or particles made of metal.

11. Method according to one of the preceding claims, **characterized in that** the said marker exhibiting a characteristic response to a given excitation is integrated with an ink for printing the said document.

12. Method according to one of the preceding claims, **characterized in that** the said marker exhibiting a characteristic response to a given excitation is integrated with a security thread, the said thread itself being integrated with the said document.

13. Fiduciary document made on a paper or polymer support integrating at least one marker, an electric or electromagnetic property of which is modifiable in such a way as to modify in a controlled manner the response of the said marker to an electric or electromagnetic excitation field, so that the response may result in:
• a valid, but not modified, article value, if the response of the article is in accordance with a valid article reference response, stored in a memory of the authentication machine,
• a modified, valid value, the said modified valid article value also being predefined in a memory of the authentication machine, and constituting a second reference value different from the first,
• or else a non-valid article value,
and the said marker, a property of which is modified, is made in the form of pieces of metal fibres connected by bonds that can be opened by exposure to an electric or magnetic field.

14. Fiduciary document according to the preceding claim, **characterized in that** the said bonds are effected by microactuators.

15. Fiduciary document according to the preceding claim, **characterized in that** the said microactuators are nanostructures constructed by depositing layers of particles on a substrate.

16. Fiduciary document according to the preceding claim, **characterized in that** the microactuators are deposited with the aid of masks in such a way as to connect two pieces of fibres.

17. Fiduciary document according to one of the preceding two claims, **characterized in that** the microactuators correspond to depositions whose total thickness is of the order of a few microns to a few tens of microns.

18. Fiduciary document according to one of the preceding three claims, **characterized in that** the structure of the said microactuators cannot be modified other than by exposure to a field greater than a threshold of the order of a few tens of volts.

19. Fiduciary document according to the preceding claim, **characterized in that** the said threshold is of the order of 150 volts.

20. Fiduciary document according to one of the preceding seven claims, **characterized in that** the said modified property is related to a microwave reflection coefficient.

21. Fiduciary document according to Claim 13,
**characterized in that** the said bonds are effected by structures that can be deformed by magnetostriction.

22. Fiduciary document according to Claim 13,
**characterized in that** the said bonds are effected by soft magnetism fibres.

23. Fiduciary document according to one of Claims 13 to 22, **characterized in that** the said marker exhibiting a characteristic response to a given excitation is integrated with the said document in the form of fibres, slivers or particles made of metal.

24. Fiduciary document according to one of Claims 13 to 22, **characterized in that** the marker exhibiting a characteristic response to a given excitation is integrated with an ink for printing the said document.

25. Fiduciary document according to one of Claims 13 to 22, **characterized in that** the said marker exhibiting a characteristic response to a given excitation is integrated with a security thread, the said thread itself being integrated with the said document.
